# EUROPÄISCHE PATENTSCHRIFT

(11) **EP 1 358 121 B1**
(45) Veröffentlichungstag und Bekanntmachung des Hinweises auf die Patenterteilung: **27.04.2005**
(21) Anmeldenummer: 02712890.9
(22) Anmeldetag: 04.02.2002
(51) Int. Cl.: B65H 75/10, B65H 75/50

(54) **WICKELHÜLSE UND VERFAHREN ZUR HERSTELLUNG EINER WICKELHÜLSE**
WINDING TUBE AND METHOD FOR THE PRODUCTION THEREOF
BOBINOT D'ENROULEMENT ET PROCEDE POUR LA PRODUCTION D'UN BOBINOT D'ENROULEMENT

(30) Priorität: 09.02.2001 DE 10105973
(43) Veröffentlichungstag der Anmeldung: 05.11.2003
(73) Patentinhaber: ALCAN INTERNATIONAL LIMITED, Montreal Quebec H3A 3G2 (CA)
(72) Erfinder: SCHÄFER, Friedhelm, 57299 Burbach (DE); WERNER, Friedrich, 58840 Plettenberg (DE)
(74) Vertreter: HOFFMANN - EITLE
(86) Internationale Anmeldenummer: PCT/EP2002/001132
(87) Internationale Veröffentlichungsnummer: WO 2002/064476

(56) Entgegenhaltungen:
- EP-A- 0 729 911
- GB-A- 1 187 651
- GB-A- 1 218 829
- US-A- 2 328 335
- US-A- 3 913 623
- PATENT ABSTRACTS OF JAPAN vol. 016, no. 494 (M-1324), 13. Oktober 1992 (1992-10-13) -& JP 04 182275 A (ESU TEI ESU:YUUGEN;OTHERS: 02), 29. Juni 1992 (1992-06-29)

## Beschreibung

### Technisches Gebiet

Die Erfindung betrifft eine Wickelhülse zum Aufwickeln von Bändern, Folien, Blechen oder dergleichen, die aus einem wendelförmig gewickelten Metallband besteht, dessen benachbarte Bandwickel sich zumindest teilweise überlappen, wobei das Metallband im Querschnitt ein gewelltes oder geripptes Profil aufweist. Die Erfindung betrifft außerdem ein Verfahren zur Herstellung einer Wickelhülse.

Um lange Folien oder Bänder aus dünnem Kunststoff, Papier oder Metall lagern und transportieren zu können, werden diese auf einen Wickelkern, meist eine Wickelhülse, gewickelt und in diesem aufgewickelten Zustand als Coils oder Bandwickel gehandhabt. Es sind Wickelkerne oder Wickelhülsen aus Pappe, Kunststoff oder Metall, insbesondere Aluminium, bekannt. Gerade die besonders häufig verwendeten Pappkerne, die meist nur einmal, mitunter aber auch mehrmals verwendet werden können, sind relativ schwer und machen bei der Entsorgung Probleme. Da diese Hülsen ebenso wie die aus Kunststoff und Metall bestehenden Hülsen bei radialer Belastung eine hohe Wandfestigkeit und Biegefestigkeit aufweisen müssen, bestehen sie üblicherweise aus vielen Lagen von quer und/oder überlappend gewickelten und miteinander verleimten Kraftpapierbahnen. Beim Recyceln lösen sich diese Hülsen daher nur schwer auf, so dass der Recyclingprozess unerwünscht lange dauert und kostspielig ist. Aber auch bei der Ablagerung auf Deponien bringen derartige, meist nur einmal verwendete Hülsen Probleme, da sie nur sehr schwer verrotten und wegen ihrer Wand- und Biegesteifigkeit kaum auf geringe Abmessungen zusammendrückbar sind.

### Stand der Technik

Aus der EP 0 729 911 A1 ist eine verbesserte Wickelhülse bekannt. Sie besteht aus einem metallenen Wellrohr, das aus einem wendelförmig gewickelten, längs gewellten oder längs gerippten Band gebildet ist, wobei benachbarte Bandwickel sich zumindest an ihren Rändern überlappen, und zwar vorzugsweise zumindest um die Hälfte ihrer Bandbreite, so dass eine mindestens zweilagige Hülsenwand entsteht. Die bekannte Wickelhülse hat vorzugsweise eine glatte, ununterbrochene Außenwandfläche, die dadurch entsteht, dass die Wellen oder Rippen einen rechteckigen oder trapezförmigen Querschnitt haben; so dass die Wellen- bzw. Rippenköpfe an der Außen- und an der Innenwand der Hülse aneinander stoßen. Dann sind die äußeren und die inneren Wellenköpfe der Hülse breiter als die Zwischenräume zwischen diesen Wellenköpfen, die in der genannten Patentschrift als "Wellenfüße" bezeichnet werden.

Zur Herstellung dieser bekannten Wickelhülse wird zunächst durch wendelförmiges Wickeln eines längs gewellten oder längs gerippten Metallbands ein Rohr mit sich an seinen Rändern überlappenden Bandwickeln hergestellt. Anschließend werden die Wellenköpfe durch Ausübung eines radialen Druckes auf das Rohr abgeflacht und dabei gleichzeitig verbreitert.

Anstelle oder nach dieser Abflachung kann das Rohr in Achsrichtung derart gestaucht werden, dass sich die Lücken zwischen den Köpfen weiter verringern oder schließen. Nach dem Stauchen stoßen sowohl die Wellenköpfe an der Rohraußenwand als auch die Wellenköpfe an der Rohrinnenwand zusammen, was der entstehenden Wickelhülse eine besondere Steifigkeit verleiht. Von dem entstandenen Rohr werden dann Wickelhülsen in der gewünschten Länge abgeschnitten.

In der Praxis hat sich jedoch gezeigt, dass die Zwischenräume zwischen benachbarten Wellenköpfen allein durch Abflachen der Wellenköpfe nicht vollständig geschlossen werden können. Es entsteht daher keine glatte Rohraußenwand, sondern zwischen den benachbarten Wellenköpfen verbleiben Spalten, die das aufzuwickelnde Material beschädigen oder zumindest den Aufwickelprozeß erschweren. Das Stauchen der Wickelhülse in Achsrichtung ist daher unvermeidlich. Außerdem hat die bekannte Wickelhülse ein vergleichsweise hohes Gewicht im Verhältnis zur Scheiteldruckfestigkeit, d.h. zur radialen Verformbarkeit der Wickelhülse. Aus den beiden genannten Gründen gestaltet sich die Herstellung der Wickelhülse daher unverhältnismäßig aufwändig.

### Darstellung der Erfindung

Der Erfindung liegt daher die Aufgabe zugrunde, eine Wickelhülse, deren Herstellung weniger aufwändig ist als die der bekannten Wickelhülse und die dennoch eine glatte Außenwand und hohe Festigkeit aufweist, und ein Verfahren zur Herstellung einer solchen Wickelhülse zu schaffen.

Die Lösung dieser Aufgabe erfolgt zum einen durch die im Patentanspruch 1 beschriebene Wickelhülse.

Demzufolge sind die nach dem Aufwickeln an der Hülsenaußenwand befindlichen äußeren Wellenköpfe des Metallbandes breiter als dessen nach dem Aufwickeln an der Hülseninnenwand befindlichen inneren Wellenköpfe.

Dies führt zu dem wesentlichen Vorteil, dass die erfindungsgemäße Wickelhülse eine glatte Außenwand aufweist und dass gleichzeitig das Material des verwendeten längs gerippten oder längs gewellten Metallbandes effizient ausgenutzt werden kann, so dass sich ein verbessertes Verhältnis zwischen dem Gewicht und der Scheiteldruckfestigkeit der Wickelhülse ergibt.

Da die inneren Kopfbereiche der benachbarten Wellen oder Rippen sich nicht zu berühren brauchen, kann für diese Bereiche verhältnismäßig wenig Material verwendet werden. Benachbarte äußere Wellenköpfe berühren sich dagegen und bilden die geforderte lückenlose Außenwand. Hier ist es insbesondere vorteilhaft, dass schon das vorprofilierte Metallband so asymmetrisch ausgestaltet ist, dass die äußeren Wellenköpfe an der späteren Rohraußenseite breiter sind als die inneren Wellenköpfe an der späteren Rohrinnenseite, denn so sind die Lücken zwischen den äußeren Wellenköpfen bereits beim Ausgangsprofil im Vergleich zu den äußeren Wellenköpfen selbst relativ klein und können leicht durch Flachpressen der äußeren Wellenköpfe geschlossen werden. Außerdem steht mehr Material für die Profilstege, also für den Bereich zwischen den äußeren und den inneren Wellenköpfen zur Verfügung, was der radialen Verformfestigkeit und dem Widerstandsmoment des Gesamtprofils zugute kommt.

Bevorzugte Weiterbildungen des erfindungsgemäßen Verfahrens sind in den weiteren Ansprüchen beschrieben.

In einer vorteilhaften Ausgestaltung stoßen jeweils benachbarte Wellen/Rippen des Profils der Wickelhülse in Abschnitten ihrer an der Hülsenaußenwand befindlichen äußeren Kopfbereiche aneinander oder nahezu aneinander, und die an der Hülseninnenwand befindlichen inneren Kopfbereiche der benachbarten Wellen/Rippen sind vollständig voneinander beabstandet.

Während es grundsätzlich denkbar ist, dass die an der Hülsenaußenwand befindlichen Wellenköpfe sich berühren und dennoch jeweils rund ausgestaltet sind, wird bevorzugt, dass die Wellenköpfe flach gestaltet sind. Die Außenwand der entstehenden Wickelhülse weist dann nicht nur keine Zwischenräume zwischen den einzelnen äußeren Wellenköpfen auf, sondern entspricht darüber hinaus im Längsschnitt einer im wesentlichen geraden Linie. Die so weitergebildete erfindungsgemäßen Wickelhülse eignet sich besonders gut zum Aufwickeln von flächigem Bandmaterial, z.B. von Aluminiumbahnen, die sich im Falle einer weniger glatten Hülsenaußenwand beim Aufwickeln verformen würden, so dass zumindest die innersten Lagen des aufgewickelten Materials nicht uneingeschränkt verwendbar wären.

Eine glatte Außenwand der Wickelhülse wird z.B. dadurch erhalten, dass die äußeren Wellenköpfe im Querschnitt trapezförmig ausgestaltet werden. Die inneren Wellenköpfe an der Hülseninnenwand können dagegen rund ausgestaltet sein, also insbesondere die Gestalt behalten, die ihnen beim Profilieren des Metallbands gegeben wurde.

Ferner kann das Metallband in vorteilhafter Weise derart gewickelt sein, dass die Bandwickel sich zumindest um die Hälfte ihrer Bandbreite überlappen. Die entstehende Rohrwand besteht dann aus mindestens zwei Bandlagen, was die Festigkeit der Wickelhülse weiter verbessert.

Um eine noch glattere Außenfläche und/oder eine noch besser Biegesteifigkeit der Wickelhülse zu erreichen, kann an der Hülsenaußenwand eine Deckschicht aus einer Folie aufgeklebt, gesiegelt oder sonstwie befestigt werden.

Die Lösung der oben genannten Aufgabe erfolgt zum anderen durch das im unabhängigen Anspruch 8 beschriebene Verfahren zur Herstellung einer Wickelhülse.

Demzufolge wird zunächst ein flaches Metallband in ein längs gewelltes oder längs geripptes Vorprofilband umgeformt, dessen Wellen- bzw. Rippenflanken mit einer,Senkrechten auf der Ebene des Metallbands einen Flankenwinkel β bilden. Das längs gewellte oder längs gerippte Band wird dann so wendelförmig aufgewickelt, dass jeweils benachbarte Bandwickel sich zumindest teilweise überlappen, so dass ein Rohr entsteht. Das Metallband weist im Querschnitt ein gewelltes oder geripptes Profil auf, dessen nach dem Aufwickeln an der Hülsenaußenwand befindlichen äußeren Wellenköpfe breiter sind als dessen nach dem Aufwickeln an der Hülseninnenwand befindlichen inneren Wellenköpfe. Die an der Rohraußenseite befindlichen äußeren Köpfe der Wellen oder Rippen werden anschließend durch Ausübung eines radialen Druckes auf das Rohr abgeflacht und verbreitert.

Das entstehende Rohr wird anschließend in Wickelhülsen der gewünschten Länge zerschnitten.

Das erfindungsgemäße Verfahren bietet den Vorteil, dass bereits mit geringem Aufwand eine sehr biegesteife und widerstandsfähige Wickelhülse bei geringem Gesamtgewicht hergestellt werden kann. Da bereits das Ausgangsprofil so asymmetrisch ausgestaltet ist, dass die äußeren Wellenköpfe an der späteren Rohraußenwand breiter sind als die inneren Wellenköpfe an der späteren Rohrinnenwand, sind die Lücken zwischen den äußeren Wellenköpfen des Ausgangsprofils im Verhältnis zu diesen äußeren Wellenköpfen bereits relativ klein. Für das Schließen dieser Lücken brauchen die äußeren Wellenköpfe daher nur in geringem Maße flach- bzw. breitgedrückt zu werden. Das bei dem bekannten Herstellungsverfahren notwendige, aufwendige nachträgliche Stauchen entfällt. Außerdem entfällt die Notwendigkeit, auch die inneren Wellenköpfe an der Rohrinnenwand zum Erzielen einer ausreichenden Biegesteifigkeit flachzudrücken: Das Profil ist so ausgestaltet, dass für die inneren Wellenköpfe relativ wenig Material verwendet werden kann, so dass um so mehr Material für die Stege zwischen den äußeren und den inneren Wellenköpfen zur Verfügung steht. Je mehr Material für diese Stege verwendet wird, desto höher ist die radiale Verformfestigkeit der Wickelhülse.

Weitere vorteilhafte Ausgestaltungen des erfindungsgemäßen Verfahrens sind in den weiteren Ansprüchen beschrieben.

In einer vorteilhaften Weiterbildung des Verfahrens bleiben nach dem Stauchen der äußeren Wellenköpfe die an der Rohrinnenseite befindlichen inneren Wellen- oder Rippenköpfe voneinander vollständig beabstandet.

Der Flankenwinkel β des Vorprofilbands beträgt vorzugsweise etwa 5°, damit das Vorprofilband problemlos zu einem Rohr gewickelt werden kann.

In einer vorteilhaften Ausgestaltung des erfindungsgemäßen Verfahrens hat das Vorprofilband jedoch zunächst einen Flankenwinkel α, welcher zwischen 15° und 25° liegt. Dann ist das Vorprofilband stapelbar, das heißt, beim Wickeln von mehreren Bandwindungen übereinander legen sich die Flanken der Bandunterseite gleichmäßig auf die Flanken der Bandoberseite. Ein Verdrehen, Auseinandertreiben oder anderweitiges Verformen des Profils findet nicht statt. Insbesondere kann das Vorprofil daher auf eine Vormaterialspule aufgewickelt werden, deren Durchmesser beim Aufwickeln des besonders ausgestalteten Vorprofils nur vergleichsweise langsam zunimmt. Das profilierte Band kann dabei durch eine in radialer Richtung gerade oder im Bogen bewegliche Profilrolle im Bereich des Auflaufpunkts des profilierten Bandes auf die vormaterialrolle geführt werden. Damit wird erreicht, dass die Bandlagenkanten genau aufeinander gelegt werden und das Profilband kantengerade gewickelt wird.

Um beim anschließenden Aufwickeln des Bands zu einer Wickelhülse mit relativ geringer radialer Druckkraft eine glatte Oberfläche zu erhalten, ist jedoch, wie oben beschrieben, der Flankenwinkel β von etwa 5° zweckmäßig. Das Vorprofilband mit dem flacheren Flankenwinkel α wird daher, eventuell abrollend von der eben beschriebenen Vormaterialspule, noch weiter verformt, bis der Flankenwinkel β von etwa 5° erreicht ist.

Daraus ergibt sich eine wesentliche Flexibilisierung des Fertigungsprozesses: das Vorprofilband kann an einer ersten Fertigungsstätte hergestellt, zu einer Vormaterialspule aufgewickelt, an eine zweite Fertigungsstätte transportiert und dort zu der erfindungsgemäßen Wickelhülse weiterverarbeitet werden. Letzteres geschieht vorzugsweise dort, wo die Wickelhülsen später auch zum Aufwickeln von Bändern, Folien, etc. benötigt werden. Dann entfällt die Notwendigkeit, leere Wickelhülsen zu transportieren, die viel Stauraum benötigen.

Es ist demnach nicht mehr notwendig, den gesamten Fertigungsprozess - d.h. insbesondere das Profilieren des Bandes und das Aufwickeln zu einer Wickelhülse - unterbrechungsfrei und an einer einzigen Fertigungsstätte durchzuführen. Diese Auftrennung des Fertigungsprozesses resultiert auch in einer Verringerung der Baugröße der Wickelvorrichtung, die nun nicht mehr die bis zu 20 Profilrollenpaare aufnehmen muss.

In einer weiteren vorteilhaften Ausgestaltung der Erfindung werden schließlich die Abstände zwischen den Wellen oder Rippen des Metallbands vor oder während des anschließenden Wickelprozesses noch weiter verringert. Dazu werden die Wellen zusammengeschoben, was vorzugsweise mittels von beim Wickelprozess verwendeten Führungsrollen geschieht. Dadurch wird das Stauchen der äußeren Wellenköpfe erleichtert, da die Wellenköpfe bei geringen Abständen zwischen den Wellenköpfen nicht mehr so stark gestaucht zu werden brauchen. Es genügt eine vergleichsweise geringe Stauchung, um die Lücken zwischen den Wellenköpfen zu schließen.

### Kurze Beschreibung der Zeichnungen

Nachfolgend wird die Erfindung anhand einer beispielhaft in den Zeichnungen dargestellten Ausführungsform näher erläutert.

### Im einzelnen zeigt

- Fig. 1: einen Querschnitt durch ein zur Herstellung einer erfindungsgemäßen Wickelhülse verwendbares Vorprofilband nach einem ersten verformschritt des erfindungsgemäßen Verfahrens,
- Fig. 2: einen Querschnitt durch ein zur Herstellung einer erfindungsgemäßen Wickelhülse verwendbares Profilband nach einem weiteren Umformschritt,
- Fig. 3: einen Querschnitt durch zwei ineinandergreifende Lagen eines zur Herstellung einer erfindungsgemäßen Wickelhülse verwendbaren Profilbands,
- Fig. 4: einen Querschnitt durch zwei ineinandergreifende Lagen eines zur Herstellung einer erfindungsgemäßen Wickelhülse verwendbaren Profilbands, dessen Wellenköpfe weiter zusammen geschoben worden sind,
- Fig. 5: einen Längsschnitt durch eine Wand einer erfindungsgemäßen Wickelhülse,
- Fig. 6: eine in dem erfindungsgemäßen Verfahren verwendbare Profilierungsvorrichtung,
- Fig. 7: eine in dem erfindungsgemäßen Verfahren verwendbare Wickelvorrichtung,
- Fig. 7a: eine vergrößerte Ansicht des linken Teils aus Fig. 7,
- Fig. 7b: eine alternative Wickelvorrichtung,
- Fig. 8: eine in dem erfindungsgemäßen Verfahren verwendbare Führungsrolle, und
- Fig. 9: eine Profilierungs- und Wickelvorrichtung aus dem Stand der Technik.

### Ausführliche Beschreibung einer bevorzugten Ausführungsform der Erfindung

Fig. 1 zeigt ein Metallband, vorzugsweise ein Aluminiumband, das in ein längs gewelltes Vorprofilband umgeformt worden ist.

Es ist deutlich zu erkennen, dass die äußeren Wellenköpfe 1 des Profils breiter sind als die inneren Wellenköpfe 2 des Profils. Die äußeren Wellenköpfe 1 werden später an der Außenwand der entstehenden Wickelhülse angeordnet sein, die inneren Wellenköpfe 2 an der Innenwand. Eine Wellenflanke bildet mit einer Senkrechten auf der Bandebene einen Flankenwinkel α, der zwischen 15° und 25° liegt. Das in Fig. 1 dargestellte Profilband ist stapel- bzw. aufrollbar, kann also in dieser Form zunächst zwischengelagert oder transportiert werden.

Zur Profilierung dieses Aluminiumbands kann beispielsweise die in Fig. 6 dargestellte Vorrichtung verwendet werden. Das Metallband läuft von einer ersten Spule 3 ab, wird in einer Vorrichtung 4 befettet, von ersten Profilierrollen 5 profiliert und auf eine Vormaterialrolle 6 aufgerollt.

Das profilierte Band wird dabei durch eine in radialer Richtung gerade oder im Bogen bewegliche Profilrolle 13 im Bereich des Auflaufpunkts des profilierten Bandes auf die Vormaterialrolle 6 geführt. Damit wird erreicht, dass die Bandlagenkanten genau aufeinander gelegt werden und das Profilband kantengerade gewickelt wird.

Fig. 2 zeigt das Profilband nach einem weiteren Umformschritt. Der Flankenwinkel hat sich auf einen Winkel β verringert und beträgt jetzt ungefähr 5°. Das Material ist demnach nicht mehr so gut stapelbar wie das Vorprofilband, der steilere Flankenwinkel ist jedoch günstig, um in dem nachfolgenden Wickelprozess eine glatte Oberfläche der Wickelhülse zu erzielen.

Die hierzu eingesetzte Vorrichtung zeigt Fig. 7: das Vorprofilband läuft von der Vormaterialrolle 6 ab und wird von zweiten Profilierrollen 7 umgeformt, um den Flankenwinkel β zu bilden.

Die Fig. 3 und 4 zeigen das Metallband während des Wickelprozesses. Aus Fig. 3 wird deutlich, dass zwei Lagen des Metallbands ineinander greifen. Das Metallband hat dabei noch das in Fig. 2 dargestellte Profil. Während des Wickelprozesses werden die Wellen des Profils noch weiter zusammengeschoben, so dass das in Fig. 4 dargestellte Profil entsteht. Auch dieser Verfahrensschritt dient dazu, im nachfolgenden Wickelprozess mit geringem Aufwand eine glatte Oberfläche der Außenwand der Wickelhülse zu erreichen.

Fig. 5 zeigt das endgültige Profil einer erfindungsgemäßen Wickelhülse als Längsschnitt durch eine Wand einer solchen Hülse. Die breiten äußeren Wellenköpfe 1 des Profils sind flachgedrückt worden, so dass sich eine glatte, ununterbrochene Außenwand der Wickelhülse ergeben hat. Aufgrund der vorangehenden Verfahrensschritte, d.h. aufgrund des steilen Flankenwinkels β und aufgrund des Zusammenschiebens der Wellen, ist zum Flachdrücken der äußeren Wellenköpfe nur eine vergleichsweise geringe radiale Kraft notwendig gewesen. Die vergleichsweise kleinen inneren Wellenköpfe 2 sind nicht weiter verformt worden. Eine hohe Biegesteifigkeit der Wickelhülse ergibt sich dennoch aufgrund der unterbrechungsfreien Außenwand und dadurch, dass relativ viel Material für die Profilstege 12 zwischen den äußeren und den inneren Wellenköpfen 1 und 2 verwendet worden ist.

Zum Aufwickeln des Bands zu der erfindungsgemäßen Wickelhülse dient eine Wickelvorrichtung. Die Wickelhülsen aus profiliertem Band können dabei mit zwei unterschiedlichen Wickelvorrichtungen hergestellt werden, von denen die erste im linken Teil von Fig. 7 dargestellt ist und aus einem Wickeldorn 8 sowie profilierten Führungsrollen 9 besteht. Fig. 7a ist eine vergrößerte Ansicht dieser Wickelvorrichtung mit Wickeldorn. In dieser Vorrichtung wird der Bahnstreifen um den Wickeldorn 8 gebogen. Führungsrollen 9, die um den Dorn 8 herum angeordnet sind, bewirken, dass der Bandstreifen wendelförmig um den Dorn läuft. Im Ausführungsbeispiel sind hierzu sechs Führungsrollen 9 vorgesehen, je nach Rohrdurchmesser können jedoch auch mehr oder weniger Führungsrollen 9 vorhanden sein.

In einer in Fig. 7b dargestellten alternativen Wickelvorrichtung gibt ein Dreiwalzen-Biegeapparat 10 dem Bandstreifen die gewünschte Krümmung. Die Führungsrollen 9 bewirken hier ebenfalls, dass der Bandstreifen wendelförmig läuft. In dem Bereich, in dem die Wellenköpfe flachgedrückt werden, ist hier eine Gegenrolle 14 angeordnet, da kein Wickeldorn vorhanden ist.

Die Führungsrollen 9 sind jeweils so profiliert, dass ihre Stege die Lücken zwischen zwei Wellenköpfen ausfüllen. Jede Führungsrolle 9 greift dabei über mehrere Bandwindungen hinweg in das Profil der Rohre ein. Um die Wellenabstände des Profils während des Prozesses zu verkleinern, können die Führungsrollen 9 darüber hinaus in Abschnitte aufgeteilt werden, die die Bandsteigungen überdecken.

Fig. 8 zeigt hierzu eine Führungsrolle 9, die in vier Abschnitte A bis D unterteilt ist, wobei sich die Abstände zwischen Stegen 15 der Führungsrolle 9 von Abschnitt zu Abschnitt verringern. In Abschnitt A wird das profilierte Band um den Dorn geführt, ohne die Abstände zwischen den Wellen zu verringern. In den Abschnitten B und C werden die Abstände zwischen den Wellen von Führungsrolle 9 zu Führungsrolle 9 verringert. Anschließend werden die äußeren Wellenköpfe in einem Schritt oder in mehreren Schritten, beispielsweise mittels des Abschnitts D einiger Führungsrollen 9, flachgedrückt.

Abschließend zeigt Fig. 9 eine Profilierungs- und Wickelvorrichtung gemäß dem Stand der Technik. Herkömmlicherweise wird ein Metallband 3 in einer Vorrichtung 4 gefettet, dann mit ersten Profilierrollen 5 vorprofiliert, mit zweiten Profilierrollen 7 weiter umgeformt und schließlich in einer Wickelvorrichtung 8, 9 aufgewickelt. Die verwendete Vorrichtung ist vergleichsweise groß, und der gesamte Fertigungsprozess muss in einem einzigen Ablauf durchgeführt werden. Das erfindungsgemäße Verfahren erlaubt es dagegen, den Fertigungsprozess aufzuteilen und somit auch die Baugröße der verwendeten Vorrichtungen zu verringern.

## Patentansprüche

1. Wickelhülse zum Aufwickeln von Bändern, Folien, Blechen oder dergleichen, die aus einem wendelförmig gewickelten Metallband besteht, dessen benachbarte Bandwickel sich zumindest teilweise überlappen, wobei das Metallband im Querschnitt ein gewelltes oder geripptes Profil aufweist,
**dadurch gekennzeichnet, dass**
die nach dem Aufwickeln an der Hülsenaußenwand befindlichen äußeren Wellenköpfe (1) des Metallbandes breiter sind als dessen nach dem Aufwickeln an der Hülseninnenwand befindlichen inneren Wellenköpfe (2).

2. Wickelhülse nach Anspruch 1, **dadurch gekennzeichnet, dass** jeweils benachbarte Wellen/Rippen des Profils in Abschnitten ihrer an der Hülsenaußenwand befindlichen äußeren Kopfbereiche (1) aneinander stoßen oder nahezu aneinander stoßen und dass die an der Hülseninnenwand befindlichen inneren Kopfbereiche (2) der benachbarten Wellen/Rippen vollständig voneinander beabstandet sind.

3. Wickelhülse nach einem der Ansprüche 1 oder 2, **dadurch gekennzeichnet, dass** die an der Hülsenaußenwand befindlichen Köpfe (1) der Wellen/Rippen flach gestaltet sind und so im Hülsenlängsschnitt eine im wesentlichen gerade Linie (11) bilden.

4. Wickelhülse nach zumindest einem der vorangehenden Ansprüche, **dadurch gekennzeichnet, dass** die Wellenköpfe (1) an der Hülsenaußenwand im Querschnitt trapezförmig sind.

5. Wickelhülse nach zumindest einem der vorangehenden Ansprüche, **dadurch gekennzeichnet, dass** die inneren Wellenköpfe (2) an der Hülseninnenwand im Querschnitt rund sind.

6. Wickelhülse nach zumindest einem der vorangehenden Ansprüche, **dadurch gekennzeichnet, dass** das Metallband derart gewickelt ist, dass die Bandwickel sich zumindest um die Hälfte ihrer Bandbreite überlappen, so dass die Hülsenwand aus mindestens zwei Bandlagen besteht.

7. Wickelhülse nach zumindest einem der vorangehenden Ansprüche, **dadurch gekennzeichnet, dass** an der Außenseite der Hülse eine Deckschicht aufgebracht ist, die vorzugsweise aus dem gleichen Material besteht wie die Wickelhülse selbst.

8. Verfahren zur Herstellung einer Wickelhülse mit den folgenden Verfahrensschritten:
(A) zunächst wird ein flaches Metallband in ein längs gewelltes oder längs geripptes Vorprofilband umgeformt, dessen Wellen- bzw. Rippenflanken mit einer Senkrechten auf der Ebene des Metallbands einen Flankenwinkel (β) bilden,
(B) das längs gewellte oder längs gerippte Band wird dann mittels einer Wickelvorrichtung (8, 9, 10, 14) so wendelförmig aufgewickelt, dass jeweils benachbarte Bandwickel sich zumindest teilweise überlappen, so dass ein Rohr entsteht, das Metallband weist im Querschnitt ein gewelltes oder geripptes Profil auf, dessen nach dem Aufwickeln an der Hülsenaußenwand befindlichen äußeren Wellenköpfe breiter sind als dessen nach dem Aufwickeln an der Hülseninnenwand befindlichen inneren Wellenköpfe, und
(C) die an der Rohraußenseite befindlichen äußeren Köpfe der Wellen oder Rippen werden anschließend durch Ausübung eines radialen Druckes auf das Rohr abgeflacht und verbreitert.

9. Verfahren nach Anspruch 8, wobei im Schritt (C) die an der Rohrinnenseite befindlichen inneren Wellen- oder Rippenköpfe voneinander vollständig beabstandet bleiben.

10. Verfahren nach Anspruch 8 oder 9, **dadurch gekennzeichnet, dass** der Flankenwinkel (β) etwa 5° beträgt.

11. Verfahren nach einem der Ansprüche 8 oder 9, **dadurch gekennzeichnet, dass** das Vorprofil zunächst einen Flankenwinkel (α) aufweist, der zwischen 15° und 25° liegt, und dass das Vorprofilband dann weiter verformt wird, bis seine Wellen- oder Rippenflanken mit einer Senkrechten auf die Ebene des Metallbands den Flankenwinkel (β) bilden.

12. Verfahren nach Anspruch 11, **dadurch gekennzeichnet, dass** das Vorprofilband mittels einer in radialer Richtung gerade oder im Bogen beweglichen Profilrolle (13) im Bereich des Auflaufpunkts des Vorprofilbands auf die Vormaterialrolle (6) geführt wird.

13. Verfahren nach Anspruch 11 oder 12, **dadurch gekennzeichnet, dass** das Vorprofilband mit dem Flankenwinkel (α) stapelbar ist und zu einer Vormaterialspule (6) aufgewickelt wird, bevor es zu dem Flankenwinkel (β) verformt wird.

14. Verfahren nach zumindest einem der Ansprüche 8 bis 13, **dadurch gekennzeichnet, dass** die Abstände zwischen den einzelnen Wellen bzw. Rippen des Profilbands verringert werden, unmittelbar bevor oder während das Profilband in Schritt (B) wendelförmig aufgewickelt wird.

15. Verfahren nach Anspruch 14, **dadurch gekennzeichnet, dass** das Verringern der Abstände zwischen den einzelnen Wellen oder Rippen mittels Führungsrollen (9), die Teil der Wickelvorrichtung (8, 9, 10, 14) sind, durchgeführt wird.

## Claims

1. Winding tube for winding up strips, foils, sheet metal or the like, comprising a helically wound metal strip, of which the adjacent strip turns at least partially overlap, wherein the metal strip in cross section has a corrugated or ribbed profile,
**characterized in that**
the outer wave crests (1) of the metal strip, which after winding are situated at the tube outer wall, are wider than the inner wave crests (2) thereof, which after winding are situated at the tube inner wall.

2. Winding tube according to claim 1, **characterized in that** in each case adjacent waves/ribs of the profile in portions of their outer crest regions (1) situated at the tube outer wall mutually abut or almost mutually abut and that the inner crest regions (2) of the adjacent waves/ribs that are situated at the tube inner wall are disposed entirely apart from one another.

3. Winding tube according to one of claims 1 or 2, **characterized in that** the crests (1) of the waves/ribs that are situated at the tube outer wall are of a flat configuration and hence form in the tube longitudinal section a substantially straight line (11) .

4. Winding tube according to at least one of the preceding claims, **characterized in that** the wave crests (1) at the tube outer wall are trapezoidal in cross section.

5. Winding tube according to at least one of the preceding claims, **characterized in that** the inner wave crests (2) at the tube inner wall are round in cross section.

6. Winding tube according to at least one of the preceding claims, **characterized in that** the metal strip is wound in such a way that the strip turns mutually overlap by at least half of their strip width, so that the tube wall comprises at least two strip layers.

7. Winding tube according to at least one of the preceding claims, **characterized in that** on the outer side of the tube a covering layer is applied, which is preferably of the same material as the winding tube itself.

8. Method of manufacturing a winding tube having the following method steps:
(A) first, a flat metal strip is formed into a longitudinally corrugated or longitudinally ribbed preliminary profile strip, the wave- and/or rib flanks of which together with a perpendicular to the plane of the metal strip form a flank angle (β),
(B) the longitudinally corrugated or longitudinally ribbed strip is then wound by means of a winding apparatus (8, 9, 10, 14) in such a helical manner that in each case adjacent strip turns at least partially mutually overlap so as to produce a tube, the metal strip in cross section has a corrugated or ribbed profile, of which the outer wave crests that after winding are situated at the tube outer wall are wider than the inner wave crests thereof that after winding are situated at the tube inner wall, and
(C) the outer crests of the waves or ribs that are situated at the tube outer side are then flattened and widened by exerting a radial pressure upon the tube.

9. Method according to claim 8, wherein in step (C) the inner wave- or rib crests situated at the tube inner side remain disposed entirely apart from one another.

10. Method according to claim 8 or 9, **characterized in that** the flank angle (β) is approximately 5°.

11. Method according to one of claims 8 or 9,
**characterized in that** the preliminary profile initially has a flank angle (α) of between 15° and 25°, and that the preliminary profile strip is then further deformed until its wave- or rib flanks together with a perpendicular to the plane of the metal strip form the flank angle (β).

12. Method according to claim 11, **characterized in that** the preliminary profile strip is guided by means of a profile roller (13), which is movable in radial direction in a straight or curved manner, in the region of the point where the preliminary profile strip runs onto the input stock roll (6).

13. Method according to claim 11 or 12, **characterized in that** the preliminary profile strip having the flank angle (α) is stackable and is wound up into an input stock coil (6) before being deformed to the flank angle (β).

14. Method according to at least one of claims 8 to 13, **characterized in that** the spaces between the individual waves and/or ribs of the profile strip are reduced immediately before or during the helical winding of the profile strip in step (B).

15. Method according to claim 14, **characterized in that** the reducing of the spaces between the individual waves or ribs is effected by means of guide rollers (9), which are part of the winding apparatus (8, 9, 10, 14).

## Revendications

1. Bobinot pour l'enroulement de bandes, de feuilles, de tôles ou similaires qui est à base d'une bande de métal enroulée de façon hélicoïdale, dont des enroulements de bande voisins se superposent au moins partiellement, la bande de métal présentant en section un profil ondulé ou nervuré, **caractérisé en ce que**, des sommets d'ondulations (1) extérieures, se trouvant sur la paroi extérieure du bobinot après l'enroulement, de la bande de métal sont plus larges que les sommets d'ondulations (2) intérieures, se trouvant sur la paroi intérieure du bobinot après l'enroulement, de cette bande.

2. Bobinot d'enroulement selon la revendication 1, **caractérisé en ce que** des ondulations/nervures voisines du profilé sont contiguës ou se touchent pratiquement dans des parties de leurs zones supérieures (1) extérieures se trouvant sur la paroi extérieure du bobinot ou **en ce que** les zones supérieures (2) intérieures, se trouvant sur la paroi intérieure du bobinot, des ondulations/nervures voisines sont complètement espacées les unes des autres.

3. Bobinot d'enroulement selon l'une quelconque des revendications 1 ou 2, **caractérisé en ce que** les sommets (1), se trouvant sur la paroi extérieure du bobinot, des ondulations/nervures sont conçus plates et forment ainsi une ligne (11) sensiblement droite dans la partie longitudinale du bobinot.

4. Bobinot d'enroulement selon au moins l'une quelconque des revendications précédentes, **caractérisé en ce que** les sommets d'ondulations (1) sont en forme de trapèze vus en section sur la paroi extérieure du bobinot.

5. Bobinot d'enroulement selon au moins l'une quelconque des revendications précédentes, **caractérisé en ce que** les sommets d'ondulations (2) intérieures sont rondes vus en section sur la paroi intérieure du bobinot.

6. Bobinot d'enroulement selon au moins l'une quelconque des revendications précédentes, **caractérisé en ce que** la bande de métal est enroulée de telle sorte que les enroulements de bande se superposent au moins de la moitié de leur largeur de bande, de sorte que la paroi de bobinot se compose d'au moins deux couches de bande.

7. Bobinot d'enroulement selon au moins l'une quelconque des revendications précédentes, **caractérisé en ce que** sur le côté extérieur du bobinot est appliquée une couche de revêtement qui est à base de préférence du même matériau que le bobinot d'enroulement même.

8. Procédé pour la fabrication d'un bobinot d'enroulement présentant les étapes de procédé suivantes :
(A) Pour commencer, on transforme une bande de métal plate en une bande d'ébauche de profilé ondulée ou nervurée dans le sens de la longueur, dont les flancs d'ondulations ou de nervures forment avec une perpendiculaire au plan de la bande de métal un angle de flanc (β),
(B) la bande ondulée du nervurée dans le sens de la longueur est ensuite enroulée au moyen d'un dispositif d'enroulement (8, 9, 10, 14) avec une forme hélicoïdale, de sorte que des bandes d'enroulement respectivement voisines se superposent au moins partiellement, de sorte qu'il se forme un tuyau, la bande de métal présente en section un profilé ondulé ou nervuré, dont les sommets d'ondulations extérieures se trouvant après l'enroulement sur la paroi extérieure du bobinot sont plus larges que des sommets d'ondulations intérieures, se trouvant après l'enroulement sur la paroi intérieure, du profilé, et
(C) les sommets extérieurs, se trouvant sur le côté extérieur du tuyau, des ondulations ou des nervures sont aplatis et élargis ensuite en exerçant une pression radiale sur le tuyau.

9. Procédé selon la revendication 8, les sommets d'ondulations ou de nervures intérieures, se trouvant sur le côté intérieur du tuyau restant complètement espacées les uns des autres lors de l'étape (C).

10. Procédé selon la revendication 8 ou 9, **caractérisé en ce que** l'angle de flanc (β) est d'environ 5°.

11. Procédé selon l'une quelconque des revendications 8 ou 9, **caractérisé en ce que** l'ébauche de profilé présente d'abord un angle de flanc (α), qui se situe entre 15° et 25°, et **en ce que** la bande d'ébauche de profilé est encore déformée jusqu'à ce que ses flancs d'ondulations ou de nervures forment l'angle de flanc (β) avec une perpendiculaire au plan de la bande de métal.

12. Procédé selon la revendication 11, **caractérisé en ce que** la bande d'ébauche de profilé est guidée au moyen d'un rouleau de profilé (13) mobile droit ou en arc dans le sens radial dans la zone du point d'arrivée de la bande d'ébauche de profilé sur le rouleau de matière brute (6).

13. Procédé selon la revendication 11 ou 12, **caractérisé en ce que** la bande d'ébauche de profilé peut être empilée avec l'angle de flanc (α) et est enroulée pour former une bobine de matière brute (6) avant qu'elle soit déformée pour tourner l'angle de flanc (β).

14. Procédé selon au moins l'une quelconque des revendications 8 à 13, **caractérisé en ce que** les espacements entre les différentes ondulations et nervures de la bande de profilé sont réduites, juste avant ou pendant que la bande de profilé soit enroulée avec une forme hélicoïdale lors de l'étape (B).

15. Procédé selon la revendication 14, **caractérisé en ce, que** la réduction des espacements entre les ondulations ou nervures individuelles est effectuée au moyen de rouleaux de guidage (9), qui font partie du dispositif d'enroulement (8, 9, 10, 14).
